# EUROPÄISCHE PATENTSCHRIFT

(11) **EP 1 901 398 B1**
(45) Veröffentlichungstag und Bekanntmachung des Hinweises auf die Patenterteilung: **18.05.2011**
(21) Anmeldenummer: 07017959.3
(22) Anmeldetag: 13.09.2007
(51) Int. Cl.: H01R 13/115

(54) **Verbindungsstück zur Herstellung eines elektrischen Kontakts**
Connector piece for creating an electric contact
Pièce de raccordement destinée à la fabrication d'un contact électrique

(30) Priorität: 14.09.2006 DE 102006043056
(43) Veröffentlichungstag der Anmeldung: 19.03.2008
(62) Teilanmeldung aus: 10011946.0
(73) Patentinhaber: Hager Electro GmbH & Co. KG, 66440 Blieskastel (DE)
(72) Erfinder: Kelaiditis, Konstantin, 66386 St. Ingbert (DE)
(74) Vertreter: Bernhardt, Reinold

(56) Entgegenhaltungen:
- EP-A- 0 099 035
- DE-B- 1 187 323
- NL-A- 7 402 809
- US-A- 2 779 011
- US-A- 3 823 392
- US-A- 4 591 230
- US-A- 5 183 421
- US-A- 6 102 754

## Beschreibung

Die Erfindung betrifft ein Verbindungsstück, das einteilig durch Formung eines Blechstanzteils hergestellt ist und zwei Klemmschenkel aufweist, zwischen denen unter Herstellung eines elektrischen Kontakts ein Leiter einklemmbar ist, wobei die Klemmschenkel bildende Abschnitte des Blechstanzteils durch einen schmalen Randeinschnitt in das Blechstanzteil, den äußeren Rand des Blechstanzteils sowie eine vom inneren Ende des Randeinschnittes zum äußeren Rand des Blechstanzteils verlaufende Linie begrenzt sind und einer der genannten Linie naher Teil von wenigstens einem der Abschnitte verformt ist, so dass der durch diesen Abschnitt gebildete Klemmschenkel mit einem Endabschnitt dem anderen Klemmschenkel gegenüberliegt.

Solche Verbindungsstücke werden z.B. in einer Anschlussvorrichtung für elektronische Stromzähler verwendet, wie sie in der DE 10 2004 025 605 A1 beschrieben ist. Zwischen den Klemmschenkeln der Verbindungsstücke werden Leiterstücke eingeklemmt, welche vom Gehäuse des elektronischen Stromzählers vorstehen und durch Öffnungen in einer über den Verbindungsstücken angeordneten Zählertragplatte hindurchragen. Zum Anschluss wird der Stromzähler auf der Tragplatte verschoben, wobei die Leiterstücke zur Verklemmung in Längsrichtung der Klemmschenkel unter elastischer Aufspreizung der Schenkel eingeschoben werden.

Ein Verbindungsstück der eingangs erwähnten Art ist aus der US 4,591,230 bekannt. Beide Klemmschenkel dieses bekannten Verbindungsstücks sind in einer Ebene senkrecht zur Blechebene in der Art eines Tulpenblatts gebogen. Senkrecht zu dem Randeinschnitt sind beide Klemmschenkel so gebogen, dass sie mit einem Endabschnitt über den größten Teil ihrer Länge einander gegenüberliegen.

Der Erfindung liegt die Aufgabe zugrunde, ein neues Verbindungsstück der eingangs erwähnten Art zu schaffen, das sich mit geringem Arbeits- und Materialaufwand herstellen lässt.

Das diese Aufgabe lösende Verbindungsstück nach der Erfindung ist dadurch gekennzeichnet, dass nur einer der beiden Abschnitte in der genannten Weise verformt und dass die Verformung durch Verschränkung in der Blechebene des Abschnitts senkrecht zu dem Randeinschnitt hergestellt ist.

Durch Verschränkung lässt sich auf kurzer Länge ein hoher Versatz der Schenkelquerschnitte um die Breite der die Schenkel bildenden Abschnitte erreichen, so dass die Baulänge des Verbindungsstücks kurz sein kann. Andererseits erlaubt die Verschränkung breite Abschnitte, so dass eine große Kontaktklemmkraft durch die Schenkel erzeugt werden kann.

Mit geringem Arbeits- und Materialaufwand lässt sich ein Verbindungsstück herstellen, dessen Klemmschenkel in der Art eines Tulpenblütenblatts geformt sind, wobei die Klemmschenkel entweder in Schenkellängsrichtung zueinander versetzt angeordnet sind oder einander gegenüberliegen. In einer alternativen platzsparenden Ausführungsform ist nur einer der Klemmschenkel tulpenblattartig gebogen, während der andere Klemmschenkel im Wesentlichen in der Blechebene des Blechstanzteils verbleibt.

Das Blechstanzteil kann die Form eines Rechtecks aufweisen, wobei der Randabschnitt geradlinig von der Mitte einer Rechteckseite an und senkrecht zu dieser verläuft.

Vorzugsweise verläuft die genannte Linie senkrecht zu dem geradlinigen Randeinschnitt und bildet eine Biegelinie. Z.B. von dieser Biegelinie an kann der Klemmschenkel in der Art eines Tulpenblütenblatts geformt sein.

Die Erfindung wird nachfolgend anhand von Ausführungsbeispielen und der beiliegenden, sich auf diese Ausführungsbeispiele beziehenden Zeichnungen weiter erläutert. Es zeigen:
- Fig. 1: ein Verbindungsstück mit zueinander versetzt angeordneten Klemm- schenkeln,
- Fig. 2: ein Ausführungsbeispiel für ein Verbindungsstück nach der Erfindung mit einem verschränkten Klemmschenkel,
- Fig. 3: ein drittes Verbindungsstück mit einem um 180° gebogenen Blechab- schnitt,
- Fig. 4: ein weiteres, dem Verbindungsstück von Fig. 3 ähnliches Verbindungs- stück,
- Fig. 5: ein Verbindungsstück mit einem in Längsrichtung des Verbindungs- stücks um 180° abgebogenen Klemmschenkel,
- Fig. 6 bis 11: weitere, die vorangehenden Verbindungsstücke als Teilstücke ver- wendende Verbindungsstücke,
- Fig. 12: eine Anschlussvorrichtung für einen elektrischen Stromzähler, in wel- chem Verbindungsstücke nach der Erfindung zum Einsatz kommen, und
- Fig. 13: ein weiteres Verbindungsstück.

Ein in Fg. 1 a gezeigtes Stanzteil 1 aus Kupferblech weist an einer Schmalseite 2 einen Randeinschnitt 3 auf. Durch den Randeinschnitt 3 sind zwei Abschnitte 4 und 5 des Blechstanzteils 1 gebildet, aus welchen bei Verformung des Blechstanzteils zu einem Verbindungsstück 8 Klemmschenkel 6 und 7 des Verbindungsstücks (Fig. 1b und 1c) entstehen. An den den freien Längsenden der Abschnitte 4 und 5 entgegengesetzten Enden sind Biegelinien 9 und 10 vorgesehen.

Wie Fig. 1b und Fig. 1c erkennen lassen, sind die Abschnitte 4 und 5 in dem Anschlussstück 8 jeweils um die Biegelinie 9 bzw. 10 abgewinkelt und aus den abgewinkelten Abschnitten 4 und 5 sind die Klemmschenkel 6 und 7 in der Form von Tulpenblütenblättern gebogen.

Wie insbesondere Fig. 1b zeigt, sind die Klemmschenkel 6 und 7 senkrecht zur Schenkellängsrichtung zueinander versetzt. Jeder der Schenkel 6 und 7 weist eine durch Einprägung gebildete Kante 11 auf.

Zwischen den zueinander versetzt angeordneten, elastisch abbiegbaren Klemmschenkeln 6 und 7 lässt sich ein Leiterstück 12 einklemmen, z.B. ein Anschlusskontakt eines Stromzählers, wobei das Leiterstück zur Verklemmung in Längsrichtung zwischen den Schenkel 6 und 7 eingeschoben wird. Die scharfe Kante 1 1 sichert die Bildung eines elektrischen Kontakts. Zweckmäßig wird die Kante 11 vor der Biegeverformung des Blechstanzteils 1 in das Blechstanzteil eingeprägt.

In den folgenden Figuren sind gleiche oder gleichwirkende Teile mit derselben Bezugszahl wie in Fig. 1 bezeichnet, wobei der betreffenden Bezugszahl der Buchstabe a, b usw. beigefügt ist.

Ein in Fig. 2 gezeigtes Kupferblechstanzteil 1 a weist an einer Längsseite 2a einen Randabschnitt 3a auf. Der Randeinschnitt teilt das Blechstanzteil 1 a in Abschnitte 4a und 5a, aus welchen bei der Formung eines Verbindungsstücks 8a aus dem Blechstanzteil 1a Klemmschenkel 6a und 7a gebildet werden.

Wie aus Fig. 2 hervorgeht, ist der Klemmschenkel 7a in einem Bereich 13 in der Blechebene verschränkt, so dass der Klemmschenkel 7a nicht, wie bei dem vorangehenden Ausführungsbeispiel zu dem Klemmschenkel 6a versetzt ist, sondern über den größten Teil seiner Länge dem Klemmschenkel 6a gegenüberliegt.

Sowohl das Verbindungsstück 8 als auch das Verbindungsstück 8a lassen sich ohne jeglichen Stanzabfall aus einem rechteckigen Blechstanzteil herstellen. Verbindungsstücke gemäß Fig. 2 sind in einer in Fig. 12 gezeigten Anschlussvorrichtung für einen elektronischen Stromzähler verwendet.

Bei einem in Fig. 3a dargestellten Blechstanzteil 1 b ist an einer Schmalseite 2b ein Randeinschnitt in Form einer schmalen Randausnehmung 3b gebildet. Die Breite der Randausnehmung ist zweimal so groß wie die Blechstärke des Stanzteils.

Durch einen weiteren Randeinschnitt 14 an einer Längsseite 15 des Stanzteils 1 b entsteht ein Bereich 16, welcher sich zur Bildung eines Verbindungsstücks 8b um eine zur Längsseite 15 des Blechstanzteils 1 b parallele Falzlinie 17 um 180° abbiegen lässt, so dass aus den Abschnitten 4b und 5b gebildete Klemmschenkel 6b und 7b einander gegenüberliegen.

Dem Ausführungsbeispiel von Fig. 4b bis d liegt ein Blechstanzteil 1 c zugrunde, das keine Rechteckform aufweist, sondern winkelförmig ausgebildet ist. Abschnitte 4c und 5c sind durch einen Randeinschnitt 3c voneinander getrennt. Ein verbleibender Bereich 16c lässt sich zur Bildung des Verbindungsstücks 8c um 180° abbiegen. Durch weitere Randeinschnitte 18 und 19 sind jeweils zweiteilige Klemmschenkel 6c und 7c gebildet.

Ein in Fig. 5a gezeigtes Blechstanzteil 1 d mit einer Eckenausnehmung 20 weist einen Randeinschnitt 3d an einer Längsseite 15d auf, wobei der Randeinschnitt 3d im Winkel verläuft und einen Abschnitt 4d begrenzt, welcher der Bildung eines Klemmschenkels 6d dient. Ein durch die Eckenausnehmung 20 in der Breite verminderter Endabschnitt 5d bildet einen Klemmschenkel 7d. Ein Endteil 21 des Abschnitts 4d wird zur Bildung der einander gegenüberliegenden Klemmschenkel 6d und 7d im Halbkreis gebogen, wie dies Fig. 5c erkennen lässt.

Ein in Fig. 6b und c dargestelltes Verbindungsstück 8e weist einen Abschnitt 22 auf, welcher dem Verbindungsstück von Fig. 2 entspricht. An dem dem Abschnitt 22 entgegengesetzten Ende sind Kontaktfahnen 23 und 24 vorgesehen. Zur Bildung der Kontaktfahne 23 dient ein Endabschnitt 25 eines Blechstanzteils 1 e. Die Kontaktfahne 24 entsteht durch Abbiegung eines Abschnitts 26 des Blechstanzteils 1 e, welcher durch einen Einschnitt 27 vom übrigen Blechstanzteil getrennt ist. Die Abbiegung erfolgt in der Blechebene.

Die Kontaktfahnen 23 und 24 können z.B. an getrennten Klemmanschlusselementen einer Anschlussleiste an einem Zählerplatz angebracht werden, wobei an eines der Klemmanschlusselemente z.B. eine Neutralleiterzuführung und an das andere Klemmanschlusselement eine Neutralleiterabführung angeschlossen wird.

Ein in Fig. 7 und Fig. 12 gezeigtes Verbindungsstück 8f, welches im wesentlichen dem Verbindungsstück von Fig. 2 entspricht, weist einen Endabschnitt 28 zur unmittelbaren Verbindung mit einem Neutralleiterkabel 29 auf. An dem Endabschnitt 28 ist eine zum Durchstechen der Litzen des Neutralleiterkabels 29 vorgesehene Lasche 30 gebildet, deren freies Ende sich nach Durchstechen des Neutralleiters abbiegen lässt, wie dies aus Fig. 7f hervorgeht.

Eine Anschlussvorrichtung für einen Stromzähler, insbesondere elektronischen Stromzähler, bei dem entsprechend der vorangehend beschriebenen Lösung zur Spannungsversorgung des Stromzählers ein Verbindungsstück mit einem an der Verbindungsstelle durchgehend verlegten Neutralleiter in Kontakt gebracht wird, ist auch unabhängig von den im Anspruch 1 angegebenen Merkmalen von Bedeutung. Das Verbindungsstück kann mit dem Neutralleiterkabel kraft-, form- oder/und stoffschlüssig verbunden sein. Vorzugsweise umgreift das Verbindungsstück das Kabel wenigstens teilweise. Abweichend von dem gezeigten Ausführungsbeispiel braucht das Verbindungsstück nicht zwischen den Litzen des Kabels das Kabel zu durchdringen oder in das Kabel einzudringen. An der Verbindungsstelle kann das Kabel, z.B. durch Ultraschall, verdichtet sein.

Ein Abschnitt 31 eines in Fig. 8 dargestellten Verbindungsstücks 8e entspricht teilweise dem Verbindungsstück von Fig. 2. An dem dem Abschnitt 31 entgegengesetzten Ende ist eine federnde Kontaktnase 32 mit einem Kontaktabschnitt 35 gebildet. Der Kontaktnase 32 entspricht ein schmaler Endabschnitt 33 eines Blechstanzteils 1 g. An einen der Klemmschenkel des Abschnitts 31 schließt sich eine Verlängerung 36 an, die z.B. mit einem Anschlusskabel verschweißbar ist.

Ein in Fig. 9c gezeigtes, aus einem Blechstanzteil 1h gemäß Fig. 9a hergestelltes Verbindungsstück 8h weist einen Abschnitt 34 auf, welcher dem in Fig. 5 gezeigten Verbindungsstück entspricht. An einen Klemmschenkel dieses Verbindungsstücks schließt sich eine federnde Kontaktnase 32h an.

Wie aus Fig. 10 hervorgeht, kann diese Kontaktnase 32h mit einem weiteren, dem Verbindungsstück von Fig. 5 entsprechenden Verbindungsstück in Kontakt treten und z.B. eine Überbrückung bilden.

Fig. 11 zeigt dem Verbindungsstück von Fig. 3 entsprechende Verbindungsstücke, wobei eines der Verbindungsstücke mit einer Kontaktnase 32i verbunden ist.

Ein in Fig. 13a gezeigtes Blechstanzteil 1j zur Herstellung eines Verbindungsstücks 8j gemäß Fig. 13b und c weist an einer Längsseite 15j einen Einschnitt 3j auf. Der Einschnitt 3j verläuft im Winkel zunächst in Querrichtung und dann in Längsrichtung des Blechstanzteils 1j und endet an einer ersten Biegelinie 9j. Eine zweite Biegelinie 35 verläuft im Abstand und parallel zur Biegelinie 9j, wobei der Abstand zwischen diesen Biegelinien gleich der Breite einer durch den Einschnitt 3j gebildeten Nase 37 an einem Längsende des Blechstanzteils 1j ist. Durch 90°-Biegungen um die Biegelinien 9j und 35 sind zueinander im Abstand angeordnete Klemmschenkel 6j und 7j gebildet, wobei der Klemmschenkel 6j im Wesentlichen in der Blechebene des Blechstanzteils j liegt und nur der Klemmschenkel 7j tulpenblattartig aus dieser Ebene herausgebogen ist. Durch die beiden Abwinklungen um die Biegelinien 9j und 35 gelangt die Nase 37 in eine zurückversetzte Position, so dass sie dem Klemmschenkel 6j an dessen Ende gegenüberliegt.

## Patentansprüche

1. Verbindungsstück (8a), das einteilig durch Formung eines Blechstanzteils (1a) hergestellt ist und zwei Klemmschenkel (6a,7a) aufweist, zwischen denen sich unter Herstellung eines elektrischen Kontakts ein Leiter (12) einklemmen lässt, wobei die Klemmschenkel (6a,7a) bildende Abschnitte (4a,5a) des Blechstanzteils (1a) durch einen schmalen Randeinschnitt (3a) in das Blechstanzteil (1a), den äußeren Rand des Blechstanzteils (1a) sowie durch eine vom inneren Ende des Randeinschnitts (3a) zum äußeren Rand des Blechstanzteils (1 a) verlaufende Linie (10a) begrenzt sind und ein der genannten Linie (10a) naher Teil von wenigstens einem (5a) der Abschnitte (4a,5a) verformt ist, so dass der durch diesen Abschnitt (5a) gebildete Klemmschenkel (7a) mit einem Endabschnitt dem anderen Klemmschenkel (6a) überden größten Teil ihrer Länge gegenüberliegt, **dadurch gekennzeichnet,**
**dass** nur einer (5a) der beiden Abschnitte (4a,5a) in der genannten Weise verformt und dass die Verformung durch Verschränkung in der Blechebene des Abschnitts (5a) senkrecht zu dem Randeinschnitt (3a) hergestellt ist.

2. Verbindungsstück nach Anspruch 1,
**dadurch gekennzeichnet,**
**dass** wenigstens einer der Klemmschenkel (6,7) in der Art eines Tulpenblütenblatts geformt ist.

3. Verbindungsstück nach Anspruch 1 oder 2,
**dadurch gekennzeichnet,**
**dass** das Blechstanzteil (1) eine Rechteckform aufweist und der Randeinschnitt (3) geradlinig von der Mitte einer Rechteckseite (2) an und senkrecht zu dieser verläuft.

4. Verbindungsstück nach Anspruch 3,
**dadurch gekennzeichnet,**
**dass** die genannte Linie senkrecht zu dem geradlinigen Randeinschnitt (3) verläuft und ggf. eine Biegelinie (9,10) bildet.

5. Verbindungsstück nach Anspruch 4,
**dadurch gekennzeichnet,**
**dass** der wenigstens eine Klemmschenkel (6,7) von der Biegelinie (9,10) an tulpenblattartig geformt ist.

## Claims

1. Connector piece (8a) which is produced in one piece by forming a sheet-metal stamping (1a) and has two clamping legs (6a, 7a), between which a conductor (12) can be clamped in place, with an electric contact being created, wherein sections (4a, 5a) of the sheet-metal stamping (1a) which form the clamping legs (6a, 7a) are defined by a narrow edge incision (3a) in the sheet-metal stamping (1a), by the outer edge of the sheet-metal stamping (1a) and by a line (10a) which runs from the inner end of the edge incision (3a) to the outer edge of the sheet-metal stamping (1a), and a part, close to said line (10a), of at least one (5a) of the sections (4a, 5a) is shaped, such that an end section of the clamping leg (7a) formed by this section (5a) is opposite the other clamping leg (6a) over most of the length thereof, **characterized in that** only one (5a) of the two sections (4a, 5a) is shaped in said manner, and **in that** the shaping is produced by displacing, in the sheet metal plane, the section (5a) perpendicularly to the edge incision (3a).

2. Connector piece according to Claim 1, **characterized in that** at least one of the clamping legs (6, 7) is shaped like a tulip petal.

3. Connector piece according to Claim 1 or 2, **characterized in that** the sheet-metal stamping (1) has a rectangular shape and the edge incision (3) runs rectilinearly from the centre of a rectangle side (2) and perpendicularly thereto.

4. Connector piece according to Claim 3, **characterized in that** said line runs perpendicularly to the rectilinear edge section (3) and if need be forms a bending line (9, 10).

5. Connector piece according to Claim 4, **characterized in that** the at least one clamping leg (6, 7) is formed like a tulip petal from the bending line (9, 10).

## Revendications

1. Pièce de connexion (8a), qui est fabriquée d'un seul tenant par mise en forme d'une pièce poinçonnée en tôle (1a) et qui comporte deux branches de serrage (6a, 7a) entre lesquelles il est possible de coincer un conducteur (12) en établissant un contact électrique, dans laquelle les tronçons (4a, 5a), formant les branches de serrage (6a, 7a), de la pièce poinçonnée en tôle (1a) sont délimitées par une étroite entaille de bordure (3a) dans la pièce poinçonnée en tôle (1a), par la bordure extérieure de la pièce poinçonnée en tôle (1a), ainsi que par une ligne (10a) qui s'étend depuis l'extrémité intérieure de l'entaille de bordure (3a) jusqu'à la bordure extérieure de la pièce poinçonnée en tôle (1a), et une partie, proche de la ligne précitée (10a), de l'un au moins (5a) des tronçons (4a, 5a) est déformée, de sorte que la branche de serrage (7a) formée par ce tronçon (5a) est située sur la majeure partie de sa longueur à l'opposé d'un tronçon terminal de l'autre branche de serrage (6a),
**caractérisée en ce que** seul l'un (5a) des deux tronçons (4a, 5a) est déformé de la manière précitée, et **en ce que** la déformation est produite par déplacement dans le plan de la tôle du tronçon (5a) perpendiculaire à l'entaille de bordure (3a).

2. Pièce de connexion selon la revendication 1,
**caractérisée en ce que** l'une au moins des branches de serrage (6, 7) est formée à la manière d'un pétale de tulipe.

3. Pièce de connexion selon la revendication 1 ou 2,
**caractérisée en ce que** la pièce poinçonnée en tôle (1) présente une forme rectangulaire, et l'entaille de bordure (3) s'étend en ligne droite depuis le milieu d'un côté (2) du rectangle et perpendiculairement à celui-ci.

4. Pièce de connexion selon la revendication 3,
**caractérisée en ce que** la ligne précitée s'étend perpendiculairement à l'entaille de bordure rectiligne (3) et forme le cas échéant une ligne de flexion (9, 10).

5. Pièce de connexion selon la revendication 4,
**caractérisée en ce que** ladite au moins une branche de serrage (7, 6, 7) est formée à la manière d'un pétale de tulipe en partant de la ligne de flexion (9, 10).
